# EUROPÄISCHE PATENTSCHRIFT

(11) **EP 0 538 569 B1**
(45) Veröffentlichungstag und Bekanntmachung des Hinweises auf die Patenterteilung: **07.02.1996**
(21) Anmeldenummer: 92113459.9
(22) Anmeldetag: 07.08.1992
(51) Int. Cl.: A61J 1/00

(54) **Verschlusseinrichtung für ein flexibles Behältnis und Behältnis mit einer solchen Verschlusseinrichtung**
Closing device for a flexible holder and holder with such a closing device
Dispositif de fermeture pour un récipient flexible et récipient avec un tel dispositif de fermeture

(30) Priorität: 04.07.1992 DE 4222047; 19.10.1991 DE 4134616
(43) Veröffentlichungstag der Anmeldung: 28.04.1993
(73) Patentinhaber: Pharmacia GmbH, D-91052 Erlangen (DE)
(72) Erfinder: Fischer, Ernst, W-8521 Langensendelbach (DE)
(74) Vertreter: Wuesthoff, Franz, Dr.-Ing.

(56) Entgegenhaltungen:
- US-A- 2 916 886
- US-A- 4 458 811

## Beschreibung

Die Erfindung betrifft eine Verschlußeinrichtung gemäß dem Oberbegriff des Anspruchs 1 für ein flexibles Behältnis, sowie ein flexibles Behältnis gemäß dem Oberbegriff des Anspruchs 19.

Es sind flexible Behältnisse mit mindestens zwei voneinander getrennten Abteilen bekannt, wobei in jedem der Abteile eine bestimmte Flüssigkeit luftdicht verschlossen bevorratet ist. Bei diesen Flüssigkeiten handelt es sich bspw. um bestimmte Nährflüssigkeiten, die zur intravenösen Nahrungsaufnahme vorgesehen sind, und die erst unmittelbar vor Gebrauch zusammengemischt werden dürfen. Aus diesem Grunde sind die unterschiedlichen Flüssigkeiten in den voneinander getrennten Abteilen des Behältnisses bevorratet, wobei sich mindestens eine Verschlußeinrichtung zwischen benachbarten Abteilen in der normalen Ruhe- bzw. Lagerposition des Behältnisses im abgedichteten Zustand befindet. Um die in den Abteilen des Behältnisses befindlichen unterschiedlichen Flüssigkeiten miteinander vermischen zu können, wird die mindestens eine Verschlußeinrichtung aufgebrochen. Die bekannten Verschlußeinrichtungen weisen einen Rohrabschnitt und einen an den Rohrabschnitt einseitig angeformten Stopfen auf, wobei der Rohrabschnitt und der Stopfen in Umfangsrichtung der Verschlußeinrichtung durch einen dünnwandigen Verbindungsabschnitt miteinander verbunden sind. Dieser dünnwandige Verbindungsabschnitt wird aufgetrennt, wenn der Stopfen gegen den Rohrabschnitt abgeknickt wird. Hierbei kann es jedoch zu sog. Weißbrüchen des Wandmaterials des flexiblen Behältnisses kommen, wodurch einerseits in das flexible Behältnis Luft eindringen und wodurch sich andererseits eine ungewollte Undichtheit des Behältnisses ergeben kann.

Aus der US-A-4 458 811 ist eine gattungsgemäße Verschlußeinrichtung für ein flexibles Behältnis mit voneinander durch Abdichtstreifen getrennten Abteilen bekannt. Dort besteht die Verschlußeinrichtung aus einem streifenförmigen Element, das mit einer Sollbruchlinie ausgebildet ist. Das Abbrechen des streifenförmigen Elementes entlang seiner gesamten Längserstreckung kann problematisch bzw. zeitaufwendig sein. Auch sind bei dieser bekannten Ausbildung sog. Weißbrüche des Wandmaterials des flexiblen Behältnisses nicht sicher auszuschließen.

Die US-A-2 916 886 offenbart ein flexibles Behältnis mit voneinander durch einen Abdichtstreifen getrennten Abteilen. In einem der Anteile ist ein Element beweglich vorgesehen, das mit Spitzen ausgebildet sein kann, mit denen es möglich ist, den Ahdichtstreifen aufzutrennen, um zwischen den entsprechenden benachbarten Abteilen des Behältnisses eine fluidische Verbindung herzustellen. Bei diesem Behältnis ist nicht zuverlässig auszuschließen, daß nicht nur der besagte Andichtstreifen aufgestochen wird sondern unter Umständen auch die flexible Wand des Behältnisses, was nicht erwünscht ist.

Der Erfindung liegt die Aufgabe zugrunde, eine Verschlußeinrichtung der eingangs genannten Art bzw. ein mit mindestens einer derartigen Verschlußeinrichtung ausgebildetes Behältnis zu schaffen, wobei die oben erwähnten Mängel vermieden werden, d.h. wobei die Verschlußeinrichtung einfach und zuverläßig öffenbar ist, ohne daß es zu Undichtigkeiten oder Weißbrüchen des Behältnisses kommt.

Diese Aufgabe wird bei einer Verschlußeinrichtung der eingangs genannten Art erfindungsgemäß durch die Merkmale des Anspruchs 1 gelöst. Bevorzugte Weiterbildungen der erfindungsgemäßen Verschlußeinrichtung sind in den Ansprüchen 2 bis 18 gekennzeichnet. Das erfindungsgemäße flexible Behältnis mit mindestens einer derartigen Verschlußeinrichtung ist in den Ansprüchen 19 und 20 gekennzeichnet.

Die erfindungsgemäße Verschlußeinrichtung ist einfach und preisgünstig herstellbar und sie weist den besonderen Vorteil auf, daß sie einfach und ohne besonderen Kraftaufwand zuverlässig bedienbar, d.h. zu gegebener Zeit öffenbar ist. In der normalen Ruhe- bzw. Lagerposition ergibt sich eine ausgezeichnete und zuverlässige Abdichtung zwischen den benachbarten Anteilen des mindestens eine solche Verschlußeinrichtung aufweisenden Behältnisses. Besonders vorteilhaft ist es, wenn der Durchlaß durch mindestens eine Stützwand in mindestens zwei Teildurchlässe mit Teilmembranen unterteilt ist, weil dann die Abdichtung zwischen dem Durchlaß der Verschlußeinrichtung und dem benachbarte Anteile des Behältnisses festlegenden Abdichtstreifen zwischen den Wandteilen des Behältnisses problemlos und zuverlässig realisierbar ist. Durch die Stützwände ergibt sich nämlich eine gute Formstabilität des Durchlaßes, so daß es möglich ist, bei der Abdichtung der Verschlußeinrichtung im Abdichtstreifen zwischen benachbarten Anteilen gegen die beiden flexiblen Wandteile des Behältnisses, zwischen welchen die Verschlußeinrichtung angeordnet ist, einen ausreichenden Druck auszuüben, um eine zuverlässige, sichere Abdichtung zwischen der Verschlußeinrichtung und den beiden Wandteilen des Behältnisses zu gewährleisten. Demselben Zweck dient es, wenn der Befestigungsabschnitt an seiner Außenoberfläche mit mindestens einer umlaufenden Dichtungsrippe ausgebildet ist. Durch die mindestens eine Dichtungsrippe ergibt sich ein zuverlässiges Anschmelzen beim Schweißvorgang und somit eine sichere Abdichtung. Vorzugsweise ist der den Durchlaß umgebende Befestigungsabschnitt mit zwei voneinander beabstandeten umlaufenden Dichtungsrippen ausgebildet, um die Zuverlässigkeit der Abdichtung noch wesentlich zu verbessern.

Um eine solche Verschlußeinrichtung mit einem Filmscharnier auszubilden, kommt üblicherweise ein zähes Kunststoffmaterial zur Anwendung. Hierbei handelt es sich z.B. um Polypropylen. Bei Anwendung eines solchen Kunststoffmaterials hat es sich gezeigt, daß das gewollte Auftrennen der mindestens einen Membran infolge der Zähigkeit des Kunststoffmaterials Probleme aufwerfen kann. Desweiteren wurde festgestellt, daß es unter Umständen zu einem Einklemmen der Wandung des Behältnisses zwischen dem die mindestens eine Membran aufweisenden ersten Element und dem mit dem mindestens einen Sporn ausgebildeten zweiten Element kommen kann.

Dadurch, daß die mindestens eine Membran mit einer Sollbruchlinie ausgebildet ist, ist es möglich, die Membran selbst mit einer größeren Wanddicke zu dimensionieren, wodurch die mindestens eine Membran auch bei Anwendung eines zähen Kunststoffmaterials eine ausreichende Formstabilität besitzt, durch welche eine mittels des zugehörigen Spornes bewirkte ungewollte Ausbiegung der entsprechenden Membran ohne gewolltes Auftrennen derselben vermieden wird. Werden die beiden Elemente um das die Elemente verbindende Filmscharnier gegeneinander geschwenkt, so wird die mindestens eine Membran mit Hilfe des zugehörigen Spornes zuverlässig entlang der Sollbruchlinie der Membran aufgetrennt. Durch die Abstandhalte-Einrichtung am ersten bzw. zweiten Element wird in vorteilhafter Weise ein ungewolltes Einklemmen der Wandung des Behältnisses sicher verhindert, so daß durch ein solches Einklemmen mögliche Beschädigungen der Wandung des Behältnisses sicher vermieden werden.

Zweckmäßigerweise läuft die Sollbruchlinie um den Rand der entsprechenden Membran um. Eine solchermaßen ausgebildete Membran kann mit Hilfe des zugehörigen, vom zweiten Element der Verschlußeinrichtung wegstehenden Sporn sicher und zuverlässig aufgetrennt werden, wobei der hierfür erforderliche Kraftaufwand relativ gering ist. Die Sollbruchlinie könnte selbstverständlich auch nicht in sich geschlossen sondern bspw. geradlinig, abgewinkelt, U-förmig oder beliebig anders gestaltet sein.

Wenn die/jede Membran eine trapezförmige Umfangsrandkontur aufweist, die sich von der zum Filmscharnier bzw. dem Grundteil benachbarten Grundlinienseite zu der von der Grundlinienseite entfernten bzw. zum Oberteil benachbarten Seite erweitert, ergibt sich der Vorteil, daß die entsprechende entlang der Sollbruchlinie aufgetrennte Membran im zugehörigen Durchlaß nach dem Auftrennen steckenbleibt, weil der breitere Rand der aufgetrennten Membran im schmäleren Bereich des entsprechenden Durchlasses eingeklemmt wird.

Der mindestens eine vom zweiten Element der Verschlußeinrichtung nach oben stehende Sporn kann mit einer mittigen oder mit zwei voneinander beabstandeten seitlichen länglichen Schneiden ausgebildet sein. Desgleichen ist es möglich, den/jeden Sporn mit einer kegel- oder pyramidenförmigen Spitze auszubilden. Eine zuverlässige Auftrennung der entsprechenden Membran ist möglich, wenn die/jede Schneide bzw. Spitze mit einer strukturierten Oberfläche ausgebildet ist. Hierbei kann es sich um eine Riffelung, Noppung o.dgl. der entsprechenden Oberfläche handeln.

Bei der Abstandhalte-Einrichtung kann es sich um mindestens ein Dachelement handeln, das von dem vom Filmscharnier entfernten, den entsprechenden Durchlaß oberseitig begrenzenden Oberteil des ersten Elementes der Verschlußeinrichtung zum Grundteil derselben mindestens annähernd parallel orientiert wegsteht. Dieses mindestens eine Dachelement ist hierbei derart vorgesehen bzw. dimensioniert, daß der mindestens eine Sporn durch das mindestens eine Dachelement nicht behindert wird, wenn das zweite Element zum Auftrennen der mindestens einen Membran um das Filmscharnier gegen das erste Element der Verschlußeinrichtung verschwenkt wird.

Eine weitere Möglichkeit der Ausbildung der Abstandhalte-Einrichtung besteht darin, daß die Abstandhalte-Einrichtung von Seitenrippen gebildet ist, welche die/jede Membran seitlich begrenzen. Diese Seitenrippen sind also wie das zuletzt erwähnte mindestens eine Dachelement am ersten Element der Verschlußeinrichtung ausgebildet. Es ist jedoch auch möglich, daß die/jede Versteifungsrippe des entsprechenden Sporns einen die Abstandhalte-Einrichtung bildenden Höcker aufweist, an dem die Wandung des Behältnisses, d.h. die Wandung des zum zweiten Element zugeordneten Anteils des Behältnisses anliegt, um diese Wandung vom Zwischenraum zwischen Membran und Sporn zu beabstanden.

Eine ungewollte Überhitzung der mindestens einen Membran bzw. ein ungewolltes Anschmelzen der mindestens einen Membran beim abdichtenden Einschweißen der Verschlußeinrichtung in den Andichtstreifen zwischen benachbarten Anteilen des Behältnisses ist vermeidbar, wenn der Befestigungsabschnitt des ersten Elementes von der/jeder Membran durch einen Verbindungsabschnitt beabstandet ist, der gegen den Befestigungsabschnitt abgestuft ausgebildet ist. Auf diese Weise ergibt sich zwischen dem Verbindungsabschnitt und dem benachbarten Abschnitt der Wandung des Behältnisses ein Zwischenraum bzw. Luftspalt, durch den die Wärmeleitung vom Verbindungsabschnitt zur mindestens einen Membran reduziert wird.

Die oben beschriebenen Verschlußeinrichtungen sind unsymmetrisch ausgebildet, d.h. sie sind nur auf einer Seite des Grundteils mit mindestens einem Durchlaß und auf der gleichen Seite mit einer der Anzahl Durchlässe entsprechenden Anzahl Sporne ausgebildet, die vom Grundteil des zweiten Elementes in die gleiche Richtung wegstehen. Das bedeutet, daß das um das Filmscharnier verschwenkbare zweite Element, das um die Filmscharnierachse in den beiden entgegengesetzten Schwenkrichtungen verschwenkbar ist, in der genau richtigen Drehrichtung geschwenkt werden muß, um den mindestens einen Sporn des zweiten Elementes in die entsprechende Membran des ersten Elementes einzudrücken, um die entsprechende Membran des ersten Elementes zu öffnen und auf diese Weise zwischen den benachbarten Anteilen des flexiblen Behältnisses die gewünschte fluidische Verbindung herzustellen. Das bedeutet, daß ein Augenmerk darauf gerichtet werden muß, wie die Verschlußeinrichtung im flexiblen Behältnis orientiert ist. Das mag bei flexiblen Behältnissen aus transparentem Material ohne größeren Aufwand möglich sein; bei flexiblen Behältnissen aus einem opaken Material ergeben sich hierbei jedoch nicht zu vernachlässigende Mängel.

Durch eine zum Grundteil und zur Filmscharnierachse symmetrische Ausbildung sowohl des ersten Elementes mit durch Membranen abgeschlossenen Durchlässen als auch des zweiten Elementes mit vom Grundteil desselben in entgegengesetzte Richtungen wegstehenden Spornen ist ein Öffnen wenigstens einer Membran und somit eine fluidische Verbindung zwischen den Anteilen eines flexiblen Behältnisses, in welchem die Verschlußeinrichtung vorgesehen ist, unabhängig davon möglich, in welche Richtung das zweite Element um die Filmscharnierachse relativ zum ersten Element verschwenkt wird. Selbstverständlich können auch alle sich gegenüberliegenden Membranen durch Verschwenkung des zweiten Elementes in beiden Richtungen geöffnet werden. Die Verschlußeinrichtung weist demzufolge einen ausgezeichneten Bedienungskomfort auf.

Eine herstellungstechnisch optimale Ausbildung der Verschlußeinrichtung wird erreicht, wenn das Grundteil mittig zwischen zwei Oberteilen vorgesehen ist und die voneinander abgewandten Sporne an die Membran-Abmessungen geeignet angepaßt gleich lang sind, d.h. wenn die Verschlußeinrichtung in bezug auf die Grundteile der beiden Elemente, die durch das Filmscharnier miteinander gelenkig verbunden sind, symmetrisch ausgebildet sind.

Eine mechanisch sehr stabile Ausbildung wird bei der erfindungsgemäßen Verschlußeinrichtung dadurch erreicht, daß zwischen dem Grundteil und den beiden Oberteilen Trenn- bzw. Stützwände vorgesehen sind, durch welche jeder der beiden sich gegenüberliegenden Durchlässe in Teildurchlässe unterteilt ist, die durch das Grundteil voneinander getrennt sind, wobei jeder Teildurchlaß durch eine zugehörige Membran abgedichtet und jeder Membran ein Sporn zugeordnet ist. Eine solche Ausbildung weist den weiteren Vorteil auf, daß auch dann, wenn eine der Membranen aus welchen Gründen auch immer nicht richtig aufgetrennt wird, zumindest eine weitere Membran durch Verschwenken des zweiten Elementes um die Filmscharnierachse relativ zum ersten Element geöffnet werden kann, so daß jederzeit durch entsprechende Betätigung der Verschlußeinrichtung zwischen den benachbarten Anteilen des Behältnisses eine fluidische Verbindung zuverlässig realisierbar ist.

Eine Materialersparnis ohne Beeinträchtigung der Funktions- bzw. Wirkungsweise der Verschlußeinrichtung wird erreicht, wenn das Grundteil in der zur Scharnierachse senkrechten Raumrichtung kürzer ist als die beiden Oberteile bzw. die Trenn- bzw. Stützwände in dieser Raumrichtung.

Weitere Einzelheiten, Merkmale und Vorteile ergeben sich aus der nachfolgenden Beschreibung von in der Zeichnung dargestellten Ausführungsbeispielen der erfindungsgemäßen Verschlußeinrichtung bzw. eines Abschnittes eines erfindungsgemäßen flexiblen Behältnisses, in welchem mindestens eine derartige Verschlußeinrichtung zur Anwendung gelangt. Es zeigen:
- Fig. 1: eine Hälfte der Verschlußeinrichtung in Blickrichtung von oben,
- Fig. 2: einen Schnitt entlang der Schnittlinie II-II in Fig. 1 durch die Verschlußeinrichtung,
- Fig. 3: einen Schnitt entlang der Schnittlinie III-III in Fig.2, wobei nur eine Hälfte der Verschlußeinrichtung und die an der Verschlußeinrichtung abdichtend befestigten Wandteile des flexiblen Behältnisses abschnittweise gezeichnet sind,
- Fig. 4: einen Schnitt entlang der Schnittlinie IV-IV in Fig.1, aus welcher die Form der vom zweiten Element der Verschlußeinrichtung nach oben stehenden Sporne zu ersehen ist,
- Fig. 5: eine Draufsicht auf ein abschnittweise gezeichnetes Behältnis mit einer Verschlußeinrichtung ähnlich der in den Figuren 1 bis 4 dargestellten Verschlußeinrichtung,
- Fig. 6: einen Abschnitt des Behältnisses mit einer Ausbildung der Verschlußeinrichtung in Blickrichtung von oben,
- Fig. 7: eine Draufsicht auf die Verschlußeinrichtung gemäß Fig.6, wobei das erste Element abschnittweise und geschnitten gezeichnet und von der Verschlußeinrichtung nur eine Hälfte verdeutlicht ist,
- Fig. 8: einen Schnitt entlang der Schnittlinie III-III in Fig. 7,
- Fig. 9: einen Schnitt entlang der Schnittlinie IV-IV in Fig.6, wobei jedoch nur die linke Hälfte der Verschlußeinrichtung dargestellt ist,
- Fig. 10: eine der Fig. 7 ähnliche Darstellung einer Hälfte der Verschlußeinrichtung, wobei aus dieser Darstellung auch eine Hälfte des Befestigungsabschnittes der Verschlußeinrichtung deutlich wird,
- Fig. 11: einen Schnitt entlang der Schnittlinie VI-VI in Fig.6 durch die Befestigungseinrichtung und durch das Behältnis, zwischen dessen benachbarten Anteilen die Verschlußeinrichtung abdichtend angeordnet ist,
- Fig. 12: eine der Fig. 6 ähnliche Darstellung eines Abschnittes des Behältnisses, bei welchem zwischen den benachbarten Anteilen eine zweite Ausbildung der Verschlußeinrichtung abdichtend vorgesehen ist,
- Fig. 13: eine der Fig. 7 ähnliche Zeichnungsdarstellung zur Verdeutlichung der zweiten Ausführungsform der Verschlußeinrichtung, wie sie gemäß Fig. 12 zur Anwendung gelangt,
- Fig. 14: einen Schnitt entlang der Schnittlinie IX-IX in Fig.13,
- Fig. 15: eine der Fig. 9 ähnliche Darstellung, d.h. einen Schnitt entlang der Schnittlinie X-X in Fig. 12, wobei sich die Fig. 15 von der Fig. 9 insbes. dadurch unterscheidet, daß die Membranen nicht einfach rechteckig sondern mit einer sich nach oben hin erweiternden trapezförmigen Umfangsrand-Kontur ausgebildet sind,
- Fig. 16: einen Schnitt durch eine dritte Ausführungsform der Verschlußeinrichtung, die sich von den Verschlußeinrichtungen gemäß Figuren 6 bis 15 insbes. dadurch unterscheidet, daß der mindestens eine Sporn nicht mit einer länglichen Schneide sondern mit einer Spitze ausgebildet ist,
- Fig. 17: einen Schnitt durch die Verschlußeinrichtung gemäß Fig.16 in ihrem Originalzustand nach der Entnahme aus einem entsprechenden Formwerkzeug,
- Fig. 18: eine den Figuren 16 und 17 entsprechende Schnittdarstellung der dritten Ausführungsform der Verschlußeinrichtung in der die mindestens eine Membran auftrennenden Betriebs- bzw. Schwenkstellung,
- Fig. 19: eine der Fig. 16 entsprechende Darstellung der Verschlußeinrichtung bzw. deren abdichtende Anordnung zwischen zwei benachbarten Abteilen eines abschnittweise gezeichneten Behältnisses,
- Fig. 20: eine der Fig. 19 entsprechende Schnittdarstellung, wobei die Verschlußeinrichtung in ihrer die mindestens eine Membran auftrennenden Öffnungsstellung gezeichnet ist,
- Fig. 21: einen Abschnitt der Verschlußeinrichtung gemäß Fig.16 entlang der Schnittlinie XVI-XVI in Fig. 16,
- Fig. 22: einen Schnitt entlang der Schnittlinie XVII-XVII in Fig. 21,
- Fig. 23: eine vergrößerte Schnittdarstellung einer Spitze eines Spornes zur Verdeutlichung ihrer strukturierten Oberfläche,
- Fig. 24: eine der Fig. 21 ähnliche Darstellung einer weiteren Ausbildung einer abschnittweise gezeichneten Hälfte einer Verschlußeinrichtung,
- Fig. 25: einen Schnitt entlang der Schnittlinie XX-XX in Fig.24,
- Fig. 26: eine der Fig. 16 ähnliche Schnittdarstellung durch eine Ausbildung der Verschlußeinrichtung mit einer Anstandhalte-Einrichtung zur Verhinderung eines ungewollten Einklemmens der Wandung des Behältnisses,
- Fig. 27: eine Schnittdarstellung der Verschlußeinrichtung gemäß Fig. 26 im Originalzustand nach der Entformung aus einem Formwerkzeug,
- Fig. 28: die Verschlußeinrichtung gemäß den Figuren 26 bzw. 27 in der um das Filmscharnier aufgeschwenkten Öffnungsstellung des zweiten Elementes relativ zum ersten Element der Verschlußeinrichtung,
- Fig. 29: die Verschlußeinrichtung gemäß den Figuren 26 bis 28 bzw. deren abdichtende Anordnung zwischen benachbarten Anteilen eines abschnittweise gezeichneten Behältnisses, wobei die Verschlußeinrichtung in ihrem abgedichteten Originalzustand gezeichnet ist,
- Fig. 30: eine der Fig. 29 entsprechende Schnittdarstellung mit der Verschlußeinrichtung in ihrer geöffneten Stellung,
- Fig. 31: eine der Fig. 10 ähnliche Darstellung einer Hälfte einer Verschlußeinrichtung mit einer durch Seitenrippen gebildeten Abstandhalte-Einrichtung zur Verhinderung eines ungewollten Einklemmens der Wandung des Behältnisses zwischen dem ersten Element und den Spornen des zweiten Elementes,
- Fig. 32: einen Schnitt entlang der Schnittlinie XVII-XVII in Fig. 31 durch die Befestigungseinrichtung bzw. durch das abschnittweise gezeichnete Behältnis, in welchem die besagte Befestigungseinrichtung abdichtend vorgesehen ist,
- Fig. 33: eine der Fig. 32 entsprechende Schnittdarstellung, wobei die Verschlußeinrichtung in der Öffnungsstellung gezeichnet ist,
- Fig. 34 bis 37: zwei weitere Ausbildungen der Verschlußeinrichtung,
- Fig. 38: einen Längsschnitt durch eine im Bereich des Abdichtstreifens eines abschnittweise angedeuteten flexiblen Behältnisses abdichtend festgelegten Verschlußeinrichtung in der normalen Ruhe- bzw. Nichtgebrauchsposition, in welcher die beiden abschnittweise angedeuteten Anteile des Behältnisses voneinander abdichtend getrennt sind,
- Fig. 39: abschnittweise eine teilgeschnittene Draufsicht auf die Verschlußeinrichtung gemäß Fig. 38, wobei auf die zeichnerische Darstellung des Abschnittes des Behältnisses verzichtet worden ist,
- Fig. 40: eine Draufsicht auf einen Abschnitt eines Behältnisses mit einer im Bereich des Andichtstreifens zwischen benachbarten Anteilen abdichtend vorgesehenen Verschlußeinrichtung,
- Fig. 41: eine abschnittweise Darstellung der Verschlußeinrichtung gemäß Fig. 40, wobei die Ausbildung gemäß Fig. 41 vier Sporne und zugehörige Teildurchlässe auf jeder Seite der Grundteile des ersten und zweiten Elementes aufweist, während in Fig.40 auf jeder der beiden sich gegenüberliegenden Seiten der besagten Grundteile nur zwei Sporne bzw. Teildurchlässe vorhanden sind, und
- Fig. 42: eine Ansicht der Verschlußeinrichtung gem. Fig. 41 in Blickrichtung der Pfeile V-V, d.h. in Blickrichtung von der Filmscharnierachse zu den durch Membranen verschlossenen Teildurchlässen.

Fig. 1 zeigt eine Hälfte der Verschlußeinrichtung 10 von oben. Die Verschlußeinrichtung 10 weist ein erstes Element 12 und ein zweites Element 14 auf, die miteinander durch ein Filmscharnier 16 verbunden sind. Die dünne strichpunktierte Linie 18 verdeutlicht die Filmscharnier-Achse.

Das erste Element 12 weist ein Grundteil 20 und das zweite Element 14 weist ein Grundteil 22 auf, die in einer gemeinsamen Ebene liegen und zwischen welchen das Filmscharnier 16 ausgebildet ist, wie auch aus Fig. 2 deutlich ersichtlich ist. Das Grundteil 20 des ersten Elementes 12 bildet die Basis eines Durchlasses 24, der in der Nachbarschaft des Filmscharnieres 16 durch eine Membran 26 abgeschlossen ist. Vom Grundteil 22 des zweiten Elementes 14 stehen (vier) Sporne 28 nach oben, die in der Nachbarschaft des Filmscharnieres 16 vorgesehen sind, und die eine Höhenabmessung besitzen, die kleiner ist als die Höhenabmessung der Membran 26 über dem Filmscharnier 16. Dadurch wird verhindert, daß durch einen der Sporne 28 ungewollt ein zur Spitze 30 der Sporne 28 benachbartes flexibles Wandteil 32 eines flexiblen Behältnisses 34 aufgestochen wird. Mit der Bezugsziffer 36 ist in Fig. 2 das zweite Wandteil des Behältnisses 34 bezeichnet. Zwischen den beiden Wandteilen 32 und 36 ist die Verschlußeinrichtung 10 abdichtend angeordnet, so daß Anteile 38 und 40 ausgebildet sind, die in der normalen Ruhe- bzw. Lagerposition des Behältnisses 34 gegeneinander abgedichtet sind. Um zwischen den Anteilen 38 und 40 eine fluidische Verbindung herzustellen, braucht nur das zweite Element 14 in Richtung des Pfeiles 42 um das Filmscharnier 16 bzw. um seine Filmscharnierachse 18 herumgeschwenkt zu werden, wodurch mit Hilfe der Sporne 28 die Membran 26 aufgestochen und durch die Verschlußeinrichtung 10 hindurch zwischen den Anteilen 38 und 40 des flexiblen Behältnisses 34 die fluidische Verbindung hergestellt wird. Nachdem mehr als ein Sporn 28 vorhanden ist, ist auch die Gefahr, daß alle Teilmembranen 44 (sh. Fig. 3) sich wieder ungewollt abschließen, vernachlässigbar gering. Die Membran 26 wird dadurch in die erwähnten Teilmembranen 44 unterteilt, daß der Durchlaß 24 durch Stützwände 46 in Teildurchlässe 48 unterteilt ist. Durch die Stützwände 46 ergibt sich eine ausgezeichnete Formstabilität der Verschlußeinrichtung 10 bzw. ihres Befestigungsabschnittes 50, entlang welchem die Verschlußeinrichtung 10 abdichtend mit den flexiblen Wandteilen 32 und 36 des Behältnisses 34 verbunden wird.

Um entlang des gesamten Außenumfanges des Befestigungsabschnittes 50 der Verschlußeinrichtung 10 zu den beiden Wandteilen 32 und 36 eine zuverlässige Abdichtung zu gewährleisten, ist der den Durchlaß 24 umgebende Befestigungsabschnitt 50 mit zwei voneinander abgewandten seitlichen Verlängerungen 52 ausgebildet, die sich -wie aus Fig.3 deutlich ersichtlich ist- nach außen verjüngen und in einer Schneide 54 auslaufen. Dadurch ergibt sich eine dichte Anlage und Verbindung zwischen den Wandteilen 32 und 36 und dem Befestigungsabschnitt 50 der Verschlußeinrichtung 10. Demselben Zweck, d.h. einer zuverlässigen Abdichtung der Verschlußeinrichtung 10 bzw. ihres Befestigungsabschnittes 50 mit den Wandteilen 32 und 36 des Behältnisses 34 dient es, wenn der den Durchlaß 24 bzw. die Teildurchlässe 48 umgebende Befestigungsabschnitt 50 mit umlaufenden Dichtungsrippen 56 ausgebildet ist, durch welche beim Schweißvorgang das Anschmelzen der miteinander zu verbindenden Teile zuverlässig gewährleistet wird.

Die abdichtende Verbindung zwischen Verschlußeinrichtung 10 und den Wandteilen 32 und 36 des flexiblen Behältnisses 34 erfolgt vorzugsweise durch Verschweißung.

Aus den Figuren 1 und 2 ist auch deutlich ersichtlich, daß jeder vom Grundteil 22 des zweiten Elementes 14 nach oben stehende Sporn 28 mittels einer Versteifungsrippe 58 auf der vom Filmscharnier 16 abgewandten Seite versteift ist, um mit dem entsprechenden Dorn 28 die Membran 26 bzw. die zugehörige Teilmembran 44 wunschgemäß problemlos aufstechen zu können.

Fig. 4 zeigt in einer Vorderansicht zwei nebeneinander vorgesehene Sporne 28 mit ihrer Spitze 30, wobei die Sporne vom Grundteil 22 des zweiten Elementes 14, das in dieser Figur nur halbseitig gezeichnet ist, nach oben stehen.

Fig. 5 zeigt abschnittweise in einer Ansicht von oben ein flexibles Behältnis 34 aus zwei Wandteilen 32 und 36, die miteinander entlang Abdichtstreifen 58' (sh. auch die Figuren 2 und 3) miteinander unter Ausbildung von Anteilen 38 und 40 abdichtend verbunden sind. Im Bereich des benachbarte Anteile 38 und 40 festlegenden Andichtstreifens 58' ist eine Verschlußeinrichtung 10 vorgesehen, die sich von der in den Figuren 1 bis 4 verdeutlichten Verschlußeinrichtung 10 nur dadurch unterscheidet, daß nicht vier sondern nur zwei Sporne 28 und entsprechend zwei den Durchlaß 24 bildende Teildurchlässe 48 vorhanden sind. Außerdem ist bei dieser Verschlußeinrichtung 10 der umlaufende Befestigungsabschnitt 50, entlang welchem die beiden Wandteile 32 und 36 mit der Verschlußeinrichtung 10 abdichtend verbunden sind, nur mit einer umlaufenden Dichtungsrippe 56 ausgebildet. Im übrigen ist die Verschlußeinrichtung 10 gemäß Fig. 5 ähnlich ausgebildet wie die in den Figuren 1 bis 4 dargestellte Verschlußeinrichtung 10, so daß es sich erübrigt, auf alle Einzelheiten in Verbindung mit Fig. 5 noch einmal detailliert einzugehen. Mit der Bezugsziffer 18 ist auch in Fig. 5 die Filmscharnier-Achse mit einer dünnen strichpunktierten Linie verdeutlicht, um welche das zweite Element 14 im Bedarfsfall relativ gegen das erste Element 12 der Verschlußeinrichtung 10 aufgeschwenkt wird, um mit den Spornen 28 die diesen unmittelbar gegenüberliegenden Teilmembranen 44 aufzustechen und auf diese Weise zwischen den benachbarten Anteilen 38 und 40 des Behältnisses 34 die gewünschte fluidische Verbindung herzustellen.

Fig. 6 zeigt mit dünnen strichlierten Linien in einer Draufsicht eine Verschlußeinrichtung 10, die ein erstes Element 12 und ein zweites Element 14 aufweist, wobei das erste und das zweite Element 12, 14 mittels eines Filmscharnieres 16 miteinander schwenkbeweglich verbunden sind. Die Filmscharnierachse, um welche die beiden Elemente 12 und 14 gegeneinander verschwenkbar sind, ist mit der Bezugsziffer 18 bezeichnet. Die Verschlußeinrichtung 10 ist mit einem Befestigungsabschnitt 50 ausgebildet, entlang welchem die Verschlußeinrichtung 10 entlang eines Abdichtstreifens 58' zwischen zwei benachbarten Anteilen 38 und 40 eines abschnittweise gezeichneten Behältnisses 34 abdichtend angeordnet ist.

Das zweite Element 14 weist ein Grundteil 22 auf, von dem zwei Sporne 28 nach oben stehen, die voneinander beabstandet sind. Jedem Sporn 28 ist ein Durchlaß 24 zugeordnet, die am ersten Element 12 ausgebildet und mittels einer Membran 26 abdichtend verschlossen sind. Die Membranen 26 sind mit Hilfe der Sporne 28 zu gegebener Zeit auftrennbar, was durch Aufschwenken des zweiten Elementes 14 um die Filmscharnierachse 18 des Filmscharnieres 16 zum ersten Element 12 hin erfolgt. Von jedem Sporn 28 steht rückseitig eine Versteifungsrippe 58 weg.

Fig. 7 zeigt einen Abschnitt der Verschlußeinrichtung 10 mit einem ersten Element 12, das abschnittweise und geschnitten gezeichnet ist, und mit einem zweiten Element 14, von dem eine Hälfte gezeichnet ist. Das erste Element 12 weist ein Grundteil 20 und das zweite Element 14 weist ein Grundteil 22 auf. Das Grundteil 20 ist mit dem Grundteil 22 mittels des Filmscharnieres 16 schwenkbeweglich verbunden. Die Filmscharnierachse, um welche das Grundteil 22 relativ zum Grundteil 20 verschwenkbar ist, ist mit der Bezugsziffer 18 bezeichnet.

Aus Fig. 7 sind zwei Durchlässe 24 abschnittweise ersichtlich, wobei jeder Durchlaß 24 durch eine Membran 26 im Originalzustand dicht verschlossen ist. Jede Membran 26 ist mit einer Sollbruchlinie 60 ausgebildet, die um die entsprechende Membran 26 umläuft. Ein Teil des Befestigungsabschnittes 50 ist aus dieser Figur ebenfalls ersichtlich.

Vom Grundteil 22 des zweiten Elementes 14 stehen Sporne 28 nach oben. Jeder Sporn 28 ist mit einer länglichen Schneide 62 ausgebildet, wie auch aus Fig. 8 zu erkennen ist. An jeden Sporn 28 ist rückseitig eine Versteifungsrippe 58 angeformt, die vom Grundteil 22 einteilig nach oben ragen. Mit Hilfe der Versteifungsrippen 58 wird eine Zurückbiegung der Sporne 28 verhindert, wenn diese gegen die zugehörigen Membranen 26 gezwängt werden, um die Membranen 26 entlang ihrer Sollbruchlinien 60 aufzutrennen, um die zugehörigen Durchlässe 24 zu öffnen und zwischen den benachbarten Anteilen 38 und 40 des Behältnisses 34 (sh. Fig. 6) eine fluidische Verbindung herzustellen.

Fig. 9 verdeutlicht eine Hälfte der Verschlußeinrichtung 10 mit Membranen 26 und einem der Seitenteile des Befestigungsabschnittes 50, der sich nach außen hin zu einer Schneide verjüngt, um eine sichere Abdichtung der Verschlußeinrichtung 10 mit ihrem Befestigungsabschnitt 50 entlang des Abdichtstreifens 58' des Behältnisses 34 zu gewährleisten.

Fig. 10 zeigt teilweise aufgeschnitten eine Hälfte der Verschlußeinrichtung 10 gemäß Fig. 7, wobei aus Fig. 10 in einer Ansicht von oben das eine Seitenteil des Befestigungsabschnittes 50 deutlich ersichtlich ist. Gleiche Einzelheiten sind in den Figuren 7 und 10 mit denselben Bezugsziffern bezeichnet, so daß es sich erübrigt, alle diese Einzelheiten in Verbindung mit Fig. 10 noch einmal detailliert zu beschreiben.

Aus Fig. 10 sind auch Stützwände 46 ersichtlich, welche die Durchlässe 24 seitlich begrenzen. Mit der Bezugsziffer 52 ist eine der beiden seitlichen Verlängerungen des Befestigungsabschnittes 50 der Verschlußeinrichtung 10 bezeichnet. Wie bereits in Verbindung mit Fig. 9 beschrieben worden ist, läuft jede der beiden seitlichen Verlängerungen 52 in einer Schneide 54 aus.

Fig. 11 verdeutlicht abschnittweise in einer Schnittdarstellung die Verschlußeinrichtung 10 mit ihrem ersten Element 12 und ihrem zweiten Element 14, die miteinander mittels eines Filmscharnieres 16 schwenkbeweglich verbunden sind. Das erste Element 12 weist ein Grundteil 20 auf, von dem Stützwände 46 nach oben stehen. Durch das Grundteil 20, die Stützwände 46 und ein Oberteil 64 sind Durchlässe 24 festgelegt. Die Durchlässe 24 sind im Originalzustand der Verschlußeinrichtung 10 mittels einer zugehörigen Membran 26 dicht verschlossen. Jede Membran 26 ist durch eine Sollbruchlinie 60 begrenzt.

Das Grundteil 20 und das Oberteil 64 bilden einen Bereich des Befestigungsabschnittes 50 der Verschlußeinrichtung 10, entlang welchem die Verschlußeinrichtung 10 abdichtend zwischen den Anteilen 38 und 40 des Behältnisses 34 bzw. zwischen dessen Andichtstreifen 58' vorgesehen ist. Vorzugsweise ist die Verschlußeinrichtung 10 zwischen den Andichtstreifen 58' abdichtend festgeschweißt, die das Wandteil 32 des Anteils 38 mit dem Wandteil 36 des anderen Anteils 40 verbinden. Vom Grundteil 22 des zweiten Elementes 14 stehen Sporne 28 mit Versteifungsrippen 58 nach oben. Jeder Sporn 28 ist an seiner der Membran 26 zugewandten Vorderseite mit einer länglichen Schneide 62 ausgebildet.

Fig. 12 zeigt ähnlich wie Fig. 6 einen Abschnitt eines Behältnisses 34 mit Anteilen 38 und 40, zwischen welchen eine Verschlußeinrichtung 10 vorgesehen ist, die sich von der in den Figuren 6 bis 11 gezeichneten Ausbildung der Verschlußeinrichtung 10 insbes. dadurch unterscheidet, daß von jedem Sporn 28 rückseitig nicht nur eine Versteifungsrippe wegsteht, sondern -wie auch aus Fig. 13 deutlich ersichtlich ist- zwei Versteifungsrippen 58. Im übrigen sind das Behältnis 34 bzw. die Verschlußeinrichtung 10 ähnlich ausgebildet und die Verschlußeinrichtung 10 ähnlich im Behältnis 34 abdichtend angeordnet, wie oben in Verbindung mit den Figuren 6 bis 11 beschrieben worden ist, so daß es sich erübrigt, alle Einzelheiten, die in den Figuren 12 bis 15 mit denselben Bezugsziffern bezeichnet sind, wie in den Figuren 6 bis 11, nocheinmal detailliert zu beschreiben. Insbes. aus Fig. 15 ist ersichtlich, daß die zu den Spornen 28 zugeordneten Membranen 26 nicht einfach rechteckig ausgebildet sind -wie in Fig. 9 gezeichnet-, sondern trapezförmig, wobei sich jede Membran von der zum Filmscharnier 16 bzw. dem Grundteil 20 benachbarten Grundlinienseite 66 zu der von der Grundlinienseite 66 entfernten, bzw. zum Oberteil 64 benachbarten Oberseite 68 erweitert. Damit wird bezweckt, daß jede Membran 26 nach dem mit Hilfe des zugehörigen Sporns 28 bewirkten Auftrennen mit ihrem breiteren oberseitigen Teilabschnitt zwischen den zugehörigen Stützwänden 46 eingeklemmt bleibt, wodurch ein ungewolltes Wiederverschließen der geöffneten Durchlässe 24 verhindert wird.

Die Figuren 16 bis 18 zeigen eine andere Ausbildung der Verschlußeinrichtung 10 im Schnitt, bei welcher vom zweiten Element 14 bzw. dessen Grundteil 22 Sporne 28 nach oben stehen, die nicht mit einer länglichen Schneide, sondern mit einer Spitze 70 ausgebildet sind. An jeden Sporn 28 ist rückseitig eine Versteifungsrippe 58 angeformt, die vom Grundteil 22 des zweiten Elementes 14 nach oben stehen. Das Grundteil 22 des zweiten Elementes 14 ist mit dem Grundteil 20 des ersten Elementes 12 der Verschlußeinrichtung 10 mittels eines Filmscharnieres 16 schwenkbeweglich verbunden. Vom Grundteil 20 des ersten Elementes 12 stehen Stützwände 46 nach oben, durch welche Durchlässe 24 seitlich begrenzt sind. Die Durchlässe 24 sind oberseitig mittels eines Oberteiles 64 begrenzt. Jeder Durchlaß 24 ist in der Nachbarschaft des Filmscharnieres 16 mittels einer Membran 26 dicht verschlossen. Jede Membran 26 ist mittels eines zugehörigen Sporns 28 bzw. mittels der Spitze 70 des entsprechenden Sporns 28 auftrennbar. Das ist in Fig. 18 zeichnerisch dargestellt. Demgegenüber zeigt Fig. 17 die Verschlußeinrichtung 10 gemäß Fig. 16 in ihrem Originalzustand unmittelbar nach der Ausformung aus einem entsprechenden Formwerkzeug. In den Figuren 16 bis 18 sind gleiche Einzelheiten jeweils mit denselben Bezugsziffern bezeichnet.

Die Figuren 19 und 20 zeigen die Befestigungseinrichtung, wie sie in den Figuren 16 bis 18 gezeichnet ist, in Verbindung mit einem abschnittweise gezeichneten Behältnis 34, wobei die Verschlußeinrichtung 10 mit ihrem Befestigungsabschnitt 50 abdichtend zwischen benachbarten Anteilen 38 und 40 des Behältnisses 34 fixiert ist. Mit der Bezugsziffer 58' ist in diesen Figuren der Abdichtstreifen bezeichnet, entlang welchem die Verschlußeinrichtung 10 mit ihrem Befestigungsabschnitt 50 abdichtend zwischen den beiden Anteilen 38 und 40 des Behältnisses 34 fixiert ist. Diese Fixierung erfolgt bspw. durch Verschweißung. Eine solche Verschweißung ist bei geeigneter Wahl des Kunststoffmaterials für das Behältnis 34 und für die Verschlußeinrichtung 10 problemlos möglich.

Während in Fig. 19 die Verschlußeinrichtung 10 in ihrem abdichtenden Originalzustand gezeichnet ist, ist sie in Fig. 20 in ihrer Öffnungsstellung gezeichnet, in welcher das zweite Element 14 mit dem mindestens einen Sporn 28 um das Filmscharnier 16 so weit hochgeschwenkt ist, daß mit Hilfe des mindestens einen Spornes 28 bzw. der zu dem/jedem Sporn 28 zugehörigen Spitze 70 die entsprechende Membran 26 aufgetrennt und zwischen dem Anteil 38 und dem Anteil 40 des Behältnisses 34 eine fluidische Verbindung herstellt wird.

Gleiche Einzelheiten sind in den Figuren 19 und 20 mit denselben Bezugsziffern bezeichnet wie in den Figuren 16 bis 18.

Fig. 21 zeigt einen Schnitt entlang der Schnittlinie XVI-XVI in Fig. 19, wobei auf die Darstellung des abschnittweise gezeichneten Behältnisses verzichtet worden ist. Von jedem mit einer Spitze 70 ausgebildeten Sporn 28 stehen zwei Versteifungsrippen 58 rückseitig weg. Aus Fig. 22 ist ersichtlich, daß jeder Sporn 28 mit einer pyramidenförmigen Spitze 70 ausgebildet ist. Die Fig. 23 verdeutlicht in einem größeren Maßstab abschnittweise und geschnitten einen Sporn 28 mit Spitze oder mindestens einer länglichen Schneide 62 bzw. 70, wobei diese Figur insbes. die strukturierte Oberfläche 72 des entsprechenden Sporns 28 verdeutlichen soll. Mit Hilfe dieser strukturierten Oberfläche 72 ist das Auftrennen der zum entsprechenden Sporn 28 zugeordneten Membran 26 noch zuverlässiger und kraftsparender möglich als bei einer Ausbildung des mindestens einen Sporns 28 mit einer glatten Oberfläche.

Die Figuren 24 und 25 zeigen eine Ausbildung der Verschlußeinrichtung 10, bei der jeder vom Grundteil 22 des zweiten Elementes 14 wegstehende Sporn 28 mit zwei länglichen Schneiden 62 ausgebildet ist. Von jedem Sporn 28 steht rückseitig eine Versteifungsrippe 58 weg, die vom Grundteil 22 nach oben ragt. Die beiden länglichen Schneiden 62 jedes Sporns 28 weisen voneinander einen Abstand auf, der an den Seitenabstand der die entsprechende Membran 26 umgebenden Sollbruchlinie 60 zumindest näherungsweise angepaßt ist, um mit Hilfe der länglichen Schneiden 62 die entsprechende Membran 26 zuverlässig auftrennen zu können, wenn das zweite Element 14 um die Filmscharnierachse 18 des Filmscharnieres 16 herum zu den Membranen 26 aufgeschwenkt wird.

Die Figuren 26, 27 und 28 zeigen eine Ausbildung der Verschlußeinrichtung 10 mit einem ersten Element 12 und einem zweiten Element 14, deren Grundteile 20 und 22 mittels eines Filmscharnieres 16 miteinander schwenkbeweglich verbunden sind. Das erste Element 12 ist mit mindestens einem Durchlaß 24 ausgebildet, der durch das Grundteil 20, durch Stützwände 46 und durch ein Oberteil 64 begrenzt ist. Der mindestens eine Durchlaß 24 ist in der Nachbarschaft des Filmscharnieres 16 mittels einer Membran 26 dicht verschlossen, die mit einer Sollbruchlinie 60 ausgebildet ist. Die in diesen Figuren gezeichnete Verschlußeinrichtung 10 ist mit einer Anstandhalte-Einrichtung 74 ausgebildet, durch welche ein ungewolltes Einklemmen der Wandung des Behältnisses verhindert wird, das in diesen Figuren nicht gezeichnet ist. Bei der in diesen Figuren gezeichneten Anstandhalte-Einrichtung 74 handelt es sich um ein Dachelement 76, das vom Oberteil 64 des ersten Elementes 12 zum Grundteil 20 bzw. zum Grundteil 22 des zweiten Elementes 14 mindestens annähernd parallel orientiert wegsteht. Das Dachelement 76 erstreckt sich im Originalzustand der Verschlußeinrichtung 10 (sh. Fig. 26) über den mindestens einen Sporn 28, so daß ein ungewolltes Einklemmen des entsprechenden Wandteiles 36 (sh. z.B. Fig. 20) des Behältnisses 34 zuverlässig vermieden wird.

Bei dem in den Figuren 26 bis 28 gezeichneten Ausführungsbeispiel der Verschlußeinrichtung 10 ist der/jeder Sporn 28 mit wenigstens einer länglichen Schneide 62 ausgebildet. Von dem mindestens einen Sporn 28 erstreckt sich rückseitig wenigstens eine Versteifungsrippe 58 weg.

Aus den zuletzt genannten Figuren ist auch ersichtlich, daß der Befestigungsabschnitt 50 der Verschlußeinrichtung 10, entlang welchem die Verschlußeinrichtung 10 abdichtend zwischen benachbarten Anteilen 38 und 40 eines Behältnisses 34 (sh. z.B. Fig. 20) vorgesehen ist, durch einen Verbindungsabschnitt 78 von der mindestens einen Membran 26 beabstandet ist, wobei der Verbindungsabschnitt gegen den Befestigungsabschnitt 50 abgestuft ist, um die Wärmeleitung vom Befestigungsabschnitt 50 zur mindestens einen Membran 26 während des dichten Einschweißens der Verschlußeinrichtung 10 in ein Behältnis zu reduzieren.

In Fig. 26 ist die Verschlußeinrichtung 10 in ihrem Original-Einbauzustand gezeichnet, in welchem sie zwischen benachbarten Anteilen 38 und 40 eines Behältnisses 34 eingeklebt oder vorzugsweise eingeschweißt wird. Demgegenüber zeigt Fig. 27 die Verschlußeinrichtung 10 gemäß Fig. 26 in ihrem Originalzustand unmittelbar nach der Ausformung aus einem Formwerkzeug. Fig. 28 zeigt die Verschlußeinrichtung 10 gemäß Fig. 26 bzw. 27 in der Öffnungsstellung, in welcher mit Hilfe des mindestens einen Spornes 28 bzw. der mindestens einen länglichen Schneide 62 des entsprechenden Spornes 28 die zugehörige Membran 26 entlang der Sollbruchlinie 60 aufgetrennt ist, um durch die Verschlußeinrichtung 10 hindurch zwischen benachbarten Anteilen eines Behältnisses eine fluidische Verbindung herzustellen. Gleiche Einzelheiten sind in den Figuren 26 bis 28 jeweils mit denselben Bezugsziffern bezeichnet.

Die Fig. 29 zeigt die Verschlußeinrichtung 10 gemäß Fig. 26 zwischen abschnittweise gezeichneten Anteilen 38 und 40 eines Behältnisses 34 und die Fig. 30 zeigt die entsprechende Verschlußeinrichtung 10 im Behältnis 34 in der auch in Fig. 28 gezeichneten Öffnungsstellung. Gleiche Einzelheiten sind in den Figuren 29 und 30 mit denselben Bezugsziffern bezeichnet wie in den anderen oben beschriebenen Figuren.

Die Figuren 31, 32 und 33 zeigen eine Ausbildung der Verschlußeinrichtung 10 bzw. deren Anordnung in einem abschnittweise gezeichneten Behältnis 34, wobei die Anstandhalte-Einrichtung 74 von Seitenrippen 80 bzw. von Höckern 82 gebildet ist. Die Seitenrippen 80 sind seitlich neben der mindestens einen Membran 26 ausgebildet und stehen vom ersten Element 12 in Richtung zu dem mindestens einen vom zweiten Element 14 nach oben stehenden Sporn 28 weg. Sie sind derart vorgesehen, daß mit ihrer Hilfe ein Einklemmen des Wandteiles 36 des Behältnisses 34 verhindert wird. Demselben Zweck dient die Ausbildung der mindestens einen Versteifungsrippe 58 mit dem besagten Höcker 82. Auch durch den mindestens einen Höcker 82 wird ein Einklemmen des Wandteiles 36 zwischen Membran 26 und Sporn 28 verhindert. Im übrigen entspricht die Ausbildung der Verschlußeinrichtung 10 gemäß den Figuren 31 bis 33 der Ausbildung der Verschlußeinrichtung 10, wie sie in den Figuren 26 bis 30 dargestellt ist, so daß es sich erübrigt, alle Einzelheiten, die jeweils mit denselben Bezugsziffern bezeichnet sind, noch einmal detailliert zu beschreiben.

Die Figuren 34, 35,36 und 37 zeigen weitere Ausbildungen der Verschlußeinrichtung 10 bzw. deren Anordnung in einem abschnittweise gezeichneten Behältnis 34, wobei die Abstandhalte-Einrichtung 74 von Seitenrippen 80 bzw. von Höckern 82 gebildet ist. Die Seitenrippen 80 sind seitlich neben dem Grundteil 22 des zweiten Elementes 14 vorgesehen und stehen vom ersten Element 12 in Richtung zu dem mindestens einen vom zweiten Element 14 nach oben stehenden Sporn 28 weg bzw. zum seitlich jeweils äußersten Sporn 28. Sie sind derart vorgesehen, daß mit ihrer Hilfe ein Einklemmen des Wandteiles 36 des Behältnisses 34 verhindert wird. Demselben Zweck dient die Ausbildung der mindestens einen Versteifungsrippe 58 mit jeweils einem Höcker 82. Auch durch den/die Höcker 82 wird ein Einklemmen des Wandteiles 36 zwischen Membran 26 und Sporn 28 verhindert. Im übrigen entspricht die Ausbildung der Verschlußeinrichtung 10 gemäß den Figuren 31 bis 33 der Ausbildung der Verschlußeinrichtung 10, wie sie in den Figuren 26 bis 30 dargestellt ist, so daß es sich erübrigt, alle Einzelheiten noch einmal detailliert zu beschreiben.

Fig. 38 zeigt eine Ausbildung der Verschlußeinrichtung 10 in einem Längsschnitt. Die Verschlußeinrichtung 10 weist ein erstes Element 12 und ein zweites Element 14 auf, die miteinander mittels eines Filmscharniers 16 um die Filmscharnierachse 18 relativ zueinander verschwenkbar sind. In Fig. 38 ist die Filmscharnierachse 18 zur Zeichnungsebene senkrecht orientiert, während die Filmscharnierachse 18 in Fig.39 zur Zeichnungsebene parallel orientiert ist.

Das erste Element 12 weist ein Grundteil 20 und das zweite Element 14 weist ein Grundteil 22 auf, die miteinander mittels des Filmscharniers 16 einstückig verbunden sind.

Das erste Element 12 weist Durchlässe 24 auf, die in der normalen Ruhestellung der Verschlußeinrichtung 10 durch Membranen 26 abgedichtet sind. Jeder Durchlaß 24 ist in Umfangsrichtung durch das besagte Grundteil 20, durch ein Oberteil 64 und durch seitliche Trenn- bzw. Stützwände 46 festgelegt, wie auch aus Fig. 39 ersichtlich ist, in der gleiche Einzelheiten mit den gleichen Bezugsziffern bezeichnet sind wie in Fig. 38.

Aus Fig. 38 ist ersichtlich, daß an den beiden voneinander abgewandten Grundflächenseiten 84 des Grundteiles 20 des ersten Elementes 12 je mindestens ein Durchlaß 24 (in Fig. 39 auf jeder Seite zwei Durchlässe 24) ausgebildet ist, die zum besagten Grundteil 20 und zur Filmscharnierachse 18 symmetrisch vorgesehen sind. Vom Grundteil 22 des zweiten Elementes 14 stehen Sporne 28 in entgegengesetzte Richtungen weg, wobei jedem Durchlaß 24 bzw. der diesen abschließenden Membran 26 des ersten Elementes 12 ein Sporn 28 des zweiten Elementes 14 zugeordnet ist.

Die Verschlußeinrichtung 10 ist in einem Behältnis 34 im Bereich zwischen einem ersten Wandteil 32 und einem zweiten Wandteil 36 abdichtend angeordnet, wobei das Wandteil 32 ein erstes Anteil 38 und das zweite Wandteil 36 ein zweites Anteil 40 begrenzt. Die Anteile 38 und 40 sind mit verschiedenen Flüssigkeiten gefüllt, die nach dem Öffnen der Verschlußeinrichtung 10 gegenseitig ausgetauscht und vermischt werden.

Die Oberteile 64 der sich gegenüberliegenden Durchlässe 24 bilden Befestigungsabschnitte 50, entlang welchen die Verschlußeinrichtung 10 mit dem Behältnis 34 dicht und mechanisch fest verbunden ist. Der Befestigungsabschnitt 50 ist mit zwei seitlichen Verlängerungen 52 ausgebildet, von welchen eine in Fig. 42 deutlich ersichtlich ist. Jede der beiden seitlichen Verlängerungen 52 läuft in einer Schneide 54 aus, um eine zuverlässige Abdichtung zwischen dem Behältnis 34 und der Verschlußeinrichtung 10 auch an dieser Stelle zu gewährleisten.

Vom Grundteil 22 des zweiten Elementes 14 stehen von beiden Grundflächenseiten 86 Versteifungsrippen 58 weg, die mit den zugehörigen Spornen 28 fluchten bzw. Verlängerungen derselben bilden, wie aus Fig. 39 oder bspw. aus Fig. 41 ersichtlich ist, die eine andere Ausbildung der Sporne 28 und der diese versteifenden Versteifungsrippen 58 zeigt als die Ausbildung der Verschlußeinrichtung 10 gemäß Fig. 39. Gleiche Einzelheiten sind jedoch auch in den Figuren 39 und 41 mit denselben Bezugsziffern bezeichnet, so daß es sich erübrigt, in Verbindung mit Fig. 41 alle diese Einzelheiten noch einmal detailliert zu beschreiben.

Um jede Membran 26 läuft eine Sollbruchlinie 60 um, um das Auftrennen der entsprechenden mindestens einen Membran 26 beim Verschwenken des zweiten Elementes 14 um das Filmscharnier 16 zu unterstützen. Die Sporne 28 können mit länglichen Schneiden 62 oder mit Spitzen o.dgl. ausgebildet sein, um das Aufbrechen der entsprechenden Membranen 26 weiter zu erleichtern.

Um eine ungewollte Beschädigung insbes. des zweiten Wandteiles 36 des Anteils 40, in das das zweite Element 40 quasi frei hineinsteht, zuverlässig zu verhindern, kann die Verschlußeinrichtung 10 mit einer Abstandhalteeinrichtung 74 ausgebildet sein, wie sie weiter oben beschrieben ist. Die Anstandhalteeinrichtung 74 kann zu diesem Zweck mit Seitenrippen 80, die an das erste Element 12 angeformt sind, und/oder mit Höckern 82 an den Versteifungsrippen 58 ausgebildet sein.

Fig. 40 verdeutlicht abschnittweise ein Behältnis 34, das durch Abdichtstreifen 58' in Anteile 38 und 40 unterteilt ist. Im Bereich des Andichtstreifens 58' zwischen den benachbarten Anteilen 38 und 40 ist eine Ausbildung der Verschlußeinrichtung abdichtend befestigt, die ähnlich ausgebildet ist, wie die in den Figuren 41 und 42 detaillierter gezeichnete Ausführungsform der Verschlußeinrichtung 10, wobei in Fig. 40 die Verschlußeinrichtung 10 mit dünnen strichlierten Linien angedeutet ist. Gleiche Bezugsziffern bezeichnet auch in Fig. 40 gleiche Einzelheiten wie in den übrigen Zeichnungsfiguren, so daß es nicht erforderlich ist, in Verbindung mit Fig. 40 alle diese Einzelheiten noch einmal detailliert zu beschreiben.

## Patentansprüche

1. Verschlußeinrichtung für ein flexibles Behältnis (34), insbes. für ein mindestens zwei durch Abdichtstreifen (58') voneinander getrennte Abteile (38, 40) für unterschiedliche Flüssigkeiten aufweisendes Behältnis (34), wobei die Verschlußeinrichtung (10) aus einem Kunststoffmaterial zwischen benachbarten Anteilen (38, 40) des Behältnisses (34) im Andichtstreifen (58') zwischen den besagten Anteilen (38, 40) abdichtend angeordnet werden kann und zur Herstellung einer fluidischen Verbindung zwischen den Abteilen (38, 40) öffenbar ist,
**dadurch gekennzeichnet,**
daß die Verschlußeinrichtung (10) zwei Elemente (12, 14) aufweist, die miteinander mittels eines Filmscharnieres (16) gelenkig verbunden sind, daß das erste Element (12) dem Anteil (38) des Behältnisses (34) zugeordnet und mit einem Durchlaß (24) ausgebildet ist, der in der Nachbarschaft des Filmscharnieres (16) durch eine Membran (26) abgeschlossen ist, daß das zweite Element (14) dem benachbarten zweiten Anteil (40) des Behältnisses (34) zugeordnet und in der Nachbarschaft des Filmscharnieres (16) mit mindestens einem Sporn (28) ausgebildet ist, mit dem die Membran (26) durchstoßen und geöffnet wird, wenn das zweite Element (14) um das Filmscharnier (16) in Richtung zum ersten Element (12) geschwenkt wird und daß das erste Element (12) mit einem den Durchlaß (24) außenseitig umgebenden Befestigungsabschnitt (50) ausgebildet ist.

2. Verschlußeinrichtung nach Anspruch 1,
**dadurch gekennzeichnet,**
daß das Filmscharnier (16) zwischen einem Grundteil (20) des ersten Elementes (12) und einem Grundteil (22) des zweiten Elementes (14) ausgebildet ist, wobei auf dem Grundteil (20) des ersten Elementes (12) der zur Filmscharnier-Achse (18) senkrecht orientierte Durchlaß (24) mit der zur Filmscharnier-Achse (18) parallelen Membran (26) vorgesehen ist und vom Grundteil (22) des zweiten Elementes (14) der mindestens eine Sporn (28) wegsteht.

3. Verschlußeinrichtung nach Anspruch 1 oder 2,
**dadurch gekennzeichnet,**
daß der Durchlaß (24) am ersten Element (12) durch mindestens eine Stützwand (46) in mindestens zwei Teildurchlässe (48) mit Teilmembranen (44) unterteilt ist, und daß das zweite Element (14) eine der Anzahl der Teilmembranen (44) entsprechende Anzahl Sporne (28) aufweist.

4. Verschlußeinrichtung nach einem der vorhergehenden Ansprüche,
**dadurch gekennzeichnet,**
daß der/jeder vom Grundteil (22) des zweiten Elementes (14) nach oben stehende Sporn (28) mittels einer Versteifungsrippe (58) mit dem Grundteil (22) einteilig verbunden ist, wobei die entsprechende Versteifungsrippe (58) auf der von der Membran (26) abgewandten Seite an den entsprechenden Sporn (28) angeformt ist.

5. Verschlußeinrichtung nach einem der Ansprüche 2 bis 4,
**dadurch gekennzeichnet,**
daß der/jeder Sporn (28) in einem kleinen Abstand neben der Membran (26) vorgesehen ist, und daß die Höhe des/jedes Sporns (28) über dem Grundteil (22) des zweiten Elementes (14) kleiner ist als die Höhe der Membran (26) über dem Grundteil (20) des ersten Elementes (14).

6. Verschlußeinrichtung nach einem der vorhergehenden Ansprüche,
**dadurch gekennzeichnet,**
daß der den Durchlaß (24) umgebende Befestigungsabschnitt (50) mit zwei voneinander abgewandten seitlichen Verlängerungen (52) ausgebildet ist, die seitlich nach außen verjüngt ausgebildet sind.

7. Verschlußeinrichtung nach einem der vorhergehenden Ansprüche,
**dadurch gekennzeichnet,**
daß der Befestigungsabschnitt (50) an seiner Außenoberfläche mit mindestens einer umlaufenden Dichtungsrippe (56) ausgebildet ist.

8. Verschlußeinrichtung nach Anspruch 1
**dadurch gekennzeichnet,**
daß die/jede Membran (26) mit einer Sollbruchlinie (60) und/oder daß der mindestens eine Sporn (28) mit mindestens einer der zugehörigen Membran (26) zugewandten Schneide (62) bzw. Spitze (70) zum Auftrennen der entsprechenden Membran (26) ausgebildet ist, und/oder daß auf der vom Filmscharnier (16) abgewandten Seite am ersten bzw. zweiten Element (12, 14) eine ein ungewolltes Einklemmen des Wandteiles (36) des Behältnisses (34) verhinderndes Anstandhalte-Einrichtung (74) vorgesehen ist.

9. Verschlußeinrichtung nach Anspruch 8,
**dadurch gekennzeichnet,**
daß die Sollbruchlinie (60) um den Rand der entsprechenden Membran (26) umläuft.

10. Verschlußeinrichtung nach Anspruch 8 oder 9,
**dadurch gekennzeichnet,**
daß die/jede Membran (26) eine trapezförmige Umfangsrandkontur aufweist, die sich von der zum Filmscharnier (16) bzw. dem Grundteil (20) benachbarten Grundlinienseite (66) zu der von der Grundlinienseite (66) entfernten bzw. zum Oberteil (64) benachbarten Oberseite (68) erweitert.

11. Verschlußeinrichtung nach Anspruch 8,
**dadurch gekennzeichnet,**
daß der/jeder Sporn (28) mit mindestens einer sich entlang des entsprechenden Spornes (28) verlaufenden länglichen Schneide (62) ausgebildet ist.

12. Verschlußeinrichtung nach Anspruch 8,
**dadurch gekennzeichnet,**
daß die Anstandhalte-Einrichtung (74) mindestens ein Dachelement (76) aufweist, das von dem vom Filmscharnier (16) entfernten, den entsprechenden Durchlaß (24) oberseitig begrenzenden Oberteil (64) des ersten Elementes (12) zum Grundteil (20, 22) parallel orientiert wegsteht.

13. Verschlußeinrichtung nach Anspruch 8,
**dadurch gekennzeichnet,**
daß die Anstandhalte-Einrichtung (74) von Seitenrippen (80) gebildet ist, welche die/jede Membran (26) seitlich begrenzen.

14. Verschlußeinrichtung nach Anspruch 8,
**dadurch gekennzeichnet,** daß
der/jeder vom Grundteil (22) des zweiten Elementes (14) nach oben stehende Sporn (28) mittels einer Versteifungsrippe (58) mit dem Grundteil (22) einteilig verbunden ist und die entsprechende Versteifungsrippe (58) auf der von der Membran (26) abgewandten Seite an den entsprechenden Sporn (28) angeformt ist, wobei
die/jede Versteifungsrippe (58) einen die Anstandhalte-Einrichtung (74) bildenden Höcker (82) aufweist, an dem das Wandteil (36) des Behältnisses (34) anliegt.

15. Verschlußeinrichtung nach einem der Ansprüche 8 bis 14,
**dadurch gekennzeichnet,** daß
der den Durchlaß (24) umgebende Befestigungsabschnitt (50) mit zwei voneinander abgewandten seitlichen Verlängerungen (52) ausgebildet ist, die seitlich nach außen verjüngt in einer Schneide (54) auslaufen, wobei
der Befestigungsabschnitt (50) von der/jeder Membran (26) durch einen Verbindungsabschnitt (78) beabstandet ist, der gegen den Befestigungsabschnitt (50) abgestuft ausgebildet ist.

16. Verschlußeinrichtung nach Anspruch 1
**dadurch gekennzeichnet,**
daß an den beiden voneinander abgewandten Grundflächenseiten (84) des Grundteils (20) des ersten Elementes (12) je mindestens ein Durchlaß (24) ausgebildet ist, die zum Grundteil (20) und zur Filmscharnierachse (18) symmetrisch vorgesehen sind, und daß das zweite Element (14) in bezüglich des Filmscharniers (16) entgegengesetzte Richtungen weisende Sporne (28) besitzt, wobei jedem Durchlaß bzw. der diesen abschließenden Membran (26) ein Sporn (28) zugeordnet ist.

17. Einrichtung nach Anspruch 16,
**dadurch gekennzeichnet,**
daß das Grundteil (20) des ersten Elementes (12) mittig zwischen zwei Oberteilen (64) vorgesehen ist und die voneinander abgewandten Sporne (28) des zweiten Elementes (14) gleich lang sind.

18. Einrichtung nach Anspruch 16 oder 17,
**dadurch gekennzeichnet,**
daß zwischen dem Grundteil (20) und den beiden Oberteilen (64) des ersten Elementes (12) Trenn- bzw. Stützwände (46) vorgesehen sind, durch welche jeder der beiden Durchlässe (24) in Teildurchlässe unterteilt ist, die durch das Grundteil (20) voneinander getrennt sind, wobei jeder Teildurchlaß durch eine zugehörige Membran (26) abgedichtet und jeder Membran (26) ein Sporn (28) zugeordnet ist.

19. Flexibles Behältnis mit mindestens zwei durch Abdichtstreifen (58) voneinander getrennten Abteilen (38, 40) für unterschiedliche Flüssigkeiten,
**dadurch gekennzeichnet,** daß
im Abdichtstreifen (58') zwischen benachbarten Abteilen (38, 40) mindestens eine Verschlußeinrichtung (10) nach einem der vorhergehenden Ansprüche vorgesehen ist, wobei
die Verschlußeinrichtung (10) mit ihrem Befestigungsabschnitt (50) im Abdichtstreifen (58') benachbarter Anteile (38, 40) des Behältnisses (34) abdichtend vorgesehen ist, und das mit dem mindestens einen Sporn (28) ausgebildete zweite Element (14) frei in das zweite Anteil (40) hineinsteht.

20. Behältnis nach Anspruch 19,
**dadurch gekennzeichnet,**
daß die Verschlußeinrichtung (10) mit ihrem Befestigungsabschnitt (50) in den den Andichtstreifen (58') bildenden Verschweißungsstreifen der beiden sich gegenüberliegenden Wandteile (32, 36) des Behältnisses (34) dicht eingeschweißt ist.

## Claims

1. A closure means for a flexible container (34), especially for a container (34) which comprises at least two compartments (38, 40) separated form each other by sealing strips (58') to contain different liquids, the closure means (10) made of plastics being adapted to be arranged in sealing fashion between adjacent compartments (38, 40) of the container (34) in the sealing strip (58') between said compartments (38, 40) and adapted to be opened to establish fluidic communication between the compartments (38, 40), **characterized** in that the closure means (10) comprises two elements (12, 14) hinged to each other by a film hinge joint (16), in that the first element (12) is associated with compartment (38) of the container (34) and formed with a passage (24) which is closed in the vicinity of the film hinge joint (16) by a diaphragm (26), in that the second element (14) is associated with the adjacent, second compartment (40) of the container (34) and formed with at least one spike (28) in the vicinity of the film hinge joint (16) for piercing and opening of the diaphragm (26) when the second elmeent (14) is swung about the film hinge joint (16) towards the first element (12), and in that the first element (12) is formed with a fastening portion (50) surrounding the passage (24) at the outside thereof.

2. The closure means as claimed in claim 1, characterized in that the film hinge joint (16) is formed between a basic part (20) of the first element (12) and a basic part (22) of the second element (14), the basic part (20) of the first element 12) being provided with the passage (24) which is oriented perpendicular to the film hinge joint axis (18) with the diaphragm (26) which is parallel to the film hinge joint axis (18), and the at least one spike (28) protruding from the basic part (22) of the second element (14).

3. The closure means as claimed in claim 1 or 2, characterized in that the passage (24) at the first element (12) is divided by at least one support wall (46) into at least two partial passages (48) including partial diaphragms (44), and in that the second element (14) comprises a number of spikes (28) which corresponds to the number of partial diaphragms.

4. The closure means as claimed in any one of the preceding claims, characterized in that theeach spike (28) protruding upwardly from the basic part (22) of the second element (14) is integrally connected to the basic part (22) by a stiffening fin (58), the respective stiffening fin (58) being molded at the corresponding spike (28) at the side remote from the diaphragm (26).

5. The closure means as claimed in any one of claims 2 to 4, characterized in that the/each spike (28) is provided at a small spacing from the diaphragm (26), and that the height of the/each spike (28) above the basic part (22) of the second element (14) is smaller than the height of the diaphragm (26) above the basic part (20) of the first element (12).

6. The closure means as claimed in any one of the preceding claims, characterized in that the fastening portion (50) surrounding the passage (24) is formed with two lateral extensions (52) facing away from each other which are designed to taper laterally in outward direction.

7. The closure means as claimed in any one of the preceding claims, characterized in that the fastening portion (50) is formed at its outside surface with at least one continuous sealing bead (56).

8. The closure means as claimed in claim 1, characterized in that the/each diaphragm (26) is formed with a design rupture line (60) and/or that the at least one spike (28) is formed with at least one cutting edge (62) or tip (70) facing the corresponding diaphragm (26) to rupture the respective diaphragm (26), and/or that a spacer means (74) which prevents unintentional squeezing of the wall portion (36) of the container (34) is provided at the first or second element (12, 14), respectively, at the side remote from the film hinge joint (16).

9. The closure means as claimed in claim 8, characterized in that the design rupture line (60) extends around the edge of the corresponding diagraphm (26).

10. The closure means as claimed in claim 8 or 9, characterized in that the/each diaphragm (26) has a trapeze-shaped circumferential edge contour which diverges from the base line side (66) adjacent the film hinge joint (16) or the basic part (20) towards the upper side (68) adjacent the upper part (64) or remote from the base line side (66), respectively.

11. The closure means as claimed in claim 8, characterized in that the/each spike (28) is formed with at least one oblong cutting edge (62) running along the corresponding spike (28).

12. The closure means as claimed in claim 8, characterized in that the spacer means (74) comprises at least one roof element (76) which, being oriented parallel to the basic part (20, 22), projects away from the upper part (64) of the first element (12), which upper part is remote from the film hinge joint (16) and defines the upper limit of the respective passage (24).

13. The closure means as claimed in claim 8, characterized in that the spacer means (74) is constituted by side fins (80) which laterally define the/each diagraphm (26).

14. The closure means as claimed in claim 8, characterized in that the/each spike (28) protruding upwardly from the basic part (22) of the second element (14) is integrally joined to the basic part (22) by a stiffening fin (58), and the respective stiffening fin (58) is molded to the spike (28) at the side remote from the diaphragm (26), the/each stiffening fin (58) including a bump (82) which constitutes the spacer means (74) and against which the wall portion (36) of the container (34) abuts.

15. The closure means as claimed in any one of claims 8 to 14, characterized in that the fastening portion (50) surrounding the passage (24) is formed with two lateral extensions (52) facing away from each other which are designed to taper laterally in outward direction, terminating in a cutting edge (54), the fastening portion (50) being spaced from the/each diaphragm (26) by a connecting portion (78) which is formed stepped from the fastening portion (50).

16. The closure means as claimed in claim 1, characterized in that at least one passage (24) each is formed at the two basic area sides (84) remote from each other of the basic part (20) of the first element (12), being provided symmetrically with respect to the basic part (20) and the film hinge joint axis (18), and in that the second element (14) includes spikes (28) which are oriented in opposite directions with respect to the film hinge joint (16), one spike (28) each being associated with each passage or the diaphragm (26) closing the same.

17. The means as claimed in claim 16, characterized in that the basic part (20) of the first element (12) is provided centrally between two upper parts (64), and the spikes (28) facing away from each other of the second element (14) are of the same length.

18. The means as claimed in claim 16 or 17, characerized in that partition or support walls (46) are provided between the basic part (20) and the two upper parts (64) of the first element (12), diving each of the two passages (24) into partial passages which are separated from each other by the basic part (20), each partial passage being sealed by an associated diaphragm (26) and a spike (28) being coordinated with each diaphragm (26).

19. A flexible container comprising at least two compartments (38, 40) for different liquids separated from each other by sealing strips (58), **characterized** in that at least one closure means (10) according to any one of the preceding claims is provided in the sealing strip (58') between neighboring compartments (38, 40), the closure means (10) with its fastening portion (50) being disposed in sealing fashion in the sealing strip (58') of adjacent compartments (38, 40) of the container (34), and the second element (14) formed with the at least one spike (28) projecting freely into the second compartment (40).

20. The container as claimed in claim 19, characterized in that the closure means (10) with its fastening portion (50) is fused in sealing fashion in the weld strip which presents the sealing strip (58') of the two opposed wall portions (32, 36) of the container (34).

## Revendications

1. Dispositif de fermeture pour un récipient flexible (34), en particulier pour un récipient (34) présentant au moins deux compartiments (38, 40) séparés l'un de l'autre par des rubans d'étanchement (58') pour différents liquides, le dispositif de fermeture (10) constitué en matière plastique pouvant être agencé en étanchement entre les compartiments voisins (38, 40) du récipient (34) dans le ruban d'étanchement (58') entre lesdits compartiments (38, 40), et être ouvert pour établir une liaison pour le fluide entre les compartiments (38, 40),
caractérisé en ce que le dispositif de fermeture (10) présente deux éléments (12, 14) qui sont reliés l'un à l'autre en articulation au moyen d'une charnière à film (16), en ce que le premier élément (12) est associé au compartiment (38) du récipient (34) et réalisé avec un passage (24) qui est refermé au voisinage de la charnière à film (16) par une membrane (26), en ce que le second élément (14) est associé au second compartiment voisin (40) du récipient (34), et est réalisé, au voisinage de la charnière à film (16), avec au moins un éperon (28) au moyen duquel la membrane (26) est percée et rompue lorsque le second élément (14) est basculé autour de la charnière à film (16) en direction du premier élément (12), et en ce que le premier élément (12) est réalisé avec un tronçon de fixation (50) entourant du côté extérieur le passage (24).

2. Dispositif de fermeture selon la revendication 1,
caractérisé en ce que la charnière à film (16) est réalisée entre une partie de base (20) du premier élément (12) et une partie de base (22) du second élément (14) ; sur la partie de base (20) du premier élément (12) étant prévu le passage (24) orienté perpendiculairement à l'axe (18) de la charnière à film avec la membrane (26) parallèle à l'axe (18) de la charnière à film ; et en ce que depuis la partie de base (22) du second élément (14) fait saillie ledit au moins un éperon (28).

3. Dispositif de fermeture selon l'une ou l'autre des revendications 1 et 2,
caractérisé en ce que le passage (24) sur le premier élément (12) est subdivisé par au moins une paroi de support (46) en au moins deux passages partiels (48) avec des membranes partielles (44), et en ce que le second élément (14) présente un nombre d'éperons (28) correspondant au nombre des membranes partielles (44).

4. Dispositif de fermeture selon l'une quelconque des revendications précédentes,
caractérisé en ce que le/chaque éperon (28) faisant saillie depuis la partie de base (22) du second élément (14) vers le haut est relié en une seule pièce à la partie de base (22) au moyen d'une nervure de renforcement (58), la nervure de renforcement correspondante (58) étant formée sur le côté détourné de la membrane (26) sur l'éperon correspondant (28).

5. Dispositif de fermeture selon l'une quelconque des revendications 2 à 4,
caractérisé en ce que le/chaque éperon (28) est prévu à une faible distance à côté de la membrane (26), et en ce que la hauteur du/de chaque éperon (28) au-dessus de la partie de base (22) du second élément (14) est inférieure à la hauteur de la membrane (26) au-dessus de la partie de base (20) du premier élément (12).

6. Dispositif de fermeture selon l'une quelconque des revendications précédentes,
caractérisé en ce que le tronçon de fixation (50) entourant le passage (24) est pourvu de deux prolongements latéraux (52) détournés l'un de l'autre, qui vont en se rétrécissant latéralement vers l'extérieur.

7. Dispositif de fermeture selon l'une quelconque des revendications précédentes,
caractérisé en ce que le tronçon de fixation (50) est réalisé, sur sa surface extérieure, avec au moins une nervure d'étanchéité périphérique (56).

8. Dispositif de fermeture selon la revendication 1,
caractérisé en ce que la/chaque membrane (26) est pourvue d'une ligne destinée à la rupture (60) et/ou en ce que l'éperon (28) est pourvu d'au moins un tranchant (62) ou une pointe (70) orienté(e) vers la membrane associée (26) pour la rupture de la membrane correspondante (26), et/ou en ce qu'il est prévu sur le côté détourné de la charnière à film (16) sur le premier ou le second élément (12, 14) un dispositif d'écartement (74) empêchant un coincement non voulu de la partie de paroi (36) du récipient (34).

9. Dispositif de fermeture selon la revendication 8,
caractérisé en ce que la ligne destinée à la rupture (60) s'étend autour de la bordure de la membrane correspondante (26).

10. Dispositif de fermeture selon l'une ou l'autre des revendications 8 et 9,
caractérisé en ce que la/chaque membrane (26) présente un contour de bordure périphérique en forme de trapèze, qui s'élargit depuis le côté de ligne de base (66) voisin de la charnière à film (16) ou de la partie de base (20) jusqu'à la face supérieure (68) éloignée du côté de ligne de base (66) ou voisine de la partie supérieure (64).

11. Dispositif de fermeture selon la revendication 8,
caractérisé en ce que le/chaque éperon (28) est pourvu d'au moins un tranchant longitudinal (62) s'étendant le long de l'éperon correspondant (28).

12. Dispositif de fermeture selon la revendication 8,
caractérisé en ce que le dispositif d'écartement (74) présente au moins un élément à toit (76) qui fait saillie depuis la partie supérieure (64) du premier élément (12) en étant orienté parallèlement à la partie de base (20, 22), ladite partie supérieure étant éloignée de la charnière à film (16) et délimitant du côté supérieur le passage correspondant (24).

13. Dispositif de fermeture selon la revendication 8,
caractérisé en ce que le dispositif d'écartement (74) est formé par des nervures latérales (80) qui délimitent latéralement la/chaque membrane (26).

14. Dispositif de fermeture selon la revendication 8,
caractérisé en ce que le/chaque éperon (28) faisant saillie vers le haut depuis la partie de base (22) du second élément (14) est relié en une seule pièce à la partie de base (22) au moyen d'une nervure de renforcement (58), et en ce que la nervure de renforcement correspondante (58) est formée du côté détourné de la membrane (26) sur l'éperon correspondant (28), la/chaque nervure de renforcement (58) présentant une bosse (82) formant le dispositif d'écartement (74), contre laquelle s'appuie la partie de paroi (36) du récipient (34).

15. Dispositif de fermeture selon l'une quelconque des revendications 8 à 14,
caractérisé en ce que le tronçon de fixation (50) entourant le passage (24) est pourvu de deux prolongements latéraux (52) détournés l'un de l'autre, qui se terminent de façon rétrécie latéralement vers l'extérieur par un tranchant (54), le tronçon de fixation (50) étant à distance de la/chaque membrane (26) par un tronçon de liaison (78) qui est réalisé en échelonnement par rapport au tronçon de fixation (50).

16. Dispositif de fermeture selon la revendication 1,
caractérisé en ce qu'il est prévu, sur les deux côtés de surface de base (84) détournés l'un de l'autre de la partie de base (20) du premier élément (12), respectivement au moins un passage (24) qui sont prévus de façon symétrique par rapport à la partie de base (20) et à l'axe (18) de la charnière à film, et en ce que le second élément (14) possède des éperons (28) dirigés en directions opposées par rapport à la charnière à film (16), un éperon (28) étant associé à chaque passage ou membrane (26) refermant celui-ci.

17. Dispositif selon la revendication 16,
caractérisé en ce que la partie de base (20) du premier élément (12) est prévue au milieu entre deux parties supérieures (64), et en ce que les éperons (28) détournés l'un de l'autre du second élément (14) ont la même longueur.

18. Dispositif selon l'une ou l'autre des revendications 16 et 17,
caractérisé en ce qu'il est prévu entre la partie de base (20) et les deux parties supérieures (64) du premier élément (12) des parois de séparation ou de support (46) au moyen desquelles chacun des deux passages (24) est subdivisé en passages partiels qui sont séparés l'un de l'autre par la partie de base (20), chaque passage partiel étant étanché par une membrane associée (26) et un éperon (28) étant associé à chaque membrane (26).

19. Récipient flexible comportant au moins deux compartiments (38, 40) séparés l'un de l'autre par des rubans d'étanchement (58) pour différents liquides, caractérisé en ce qu'il est prévu dans le ruban d'étanchement (58') entre les compartiments voisins (38, 40) au moins un dispositif de fermeture (10) selon l'une quelconque des revendications précédentes, le dispositif de fermeture (10) étant prévu en étanchement par son tronçon de fixation (50) dans le ruban d'étanchement (58') des compartiments voisins (38, 40) du récipient (34), et le second élément (14) réalisé avec l'éperon (28) pénétrant librement dans le second compartiment (40).

20. Récipient selon la revendication 19,
caractérisé en ce que le dispositif de fermeture (10) est soudé de façon ferme par son tronçon de fixation (50) dans la bande de soudure formant le ruban d'étanchement des deux parties de paroi (32, 36) situées en vis-à-vis du récipient (34).
